# EUROPÄISCHE PATENTSCHRIFT

(11) **EP 1 154 125 B1**
(45) Veröffentlichungstag und Bekanntmachung des Hinweises auf die Patenterteilung: **15.03.2006**
(21) Anmeldenummer: 01109099.0
(22) Anmeldetag: 12.04.2001
(51) Int. Cl.: F01D 5/22

(54) **Schaufelanordnung mit Dämpfungselementen**
Blading with damping elements
Aubage avec des éléments amortisseurs

(30) Priorität: 08.05.2000 DE 10022244
(43) Veröffentlichungstag der Anmeldung: 14.11.2001
(73) Patentinhaber: Alstom Technology Ltd, 5400 Baden (CH)
(72) Erfinder: Brandl, Herbert, 79761 Waldshut-Tiengen (DE); Kellerer, Rudolf, Dr., 79761 Waldshut-Tiengen (DE); Ravindra, Brammajyosula, Dr., 5408 Ennetbaden (CH)

(56) Entgegenhaltungen:
- EP-A- 0 918 139
- FR-A- 1 263 677
- GB-A- 2 112 466
- SU-A- 1 127 979
- US-A- 2 942 843
- US-A- 5 143 517
- US-A- 5 700 133

## Beschreibung

### Technisches Anwendungsgebiet

Die vorliegende Erfindung betrifft eine Schaufelanordnung mit Dämpfungselementen. Die Dämpfungselemente dienen der Vibrationsdämpfung der Schaufelanordnung. Die Schaufelanordnung umfasst einen Rotor sowie am Umfang des Rotors angeordnete Schaufeln, wobei zwischen den Schaufeln Dämpfungselemente lose angeordnet sind, die bei einer Rotation des Rotors um eine Rotorachse durch eine in radialer Richtung wirkende Zentrifugalkraft mit den Schaufeln in Kontakt stehen.

Derartige Schaufelanordnungen werden insbesondere bei Strömungsmaschinen wie Gasturbinen eingesetzt. Die einzelnen Schaufeln bestehen hierbei in der Regel aus dem Schaufelblatt, einer Schaufelplattform und dem Schaufelfuß, der in entsprechende Ausnehmungen am Umfang des Rotors eingehängt ist. Beim Betrieb der Schaufelanordnung entstehen durch verschiedene Anregungsursachen unerwünschte Biege- und Torsionsschwingungen, die zu einer frühzeitigen Materialermüdung und damit zu einer verkürzten Lebensdauer der Schaufelanordnung führen können. Die vorliegende Erfindung betrifft eine Schaufelanordnung mit Dämpfungselementen zur Dämpfung dieser unerwünschten Schwingungen.

### Stand der Technik

Zur Verminderung der Vibrationen von Schaufelanordnungen werden bereits Dämpfungselemente eingesetzt, die zwischen den einzelnen Schaufeln wirken. Bei diesen Dämpfungselementen handelt es sich um in der Regel lose Körper, die im Ruhezustand zunächst zwischen den Schaufelfüßen der Schaufeln am Rotor oder auf entsprechenden Tragestrukturen aufliegen und beim Betrieb des Rotors aufgrund der in radialer Richtung wirkenden Zentrifugalkraft gegen die Unterseite der Schaufelplattformen benachbarter Schaufeln gedrückt werden. Jedes Dämpfungselement steht dabei zur gleichen Zeit mit beiden benachbarten Schaufelplattformen in Kontakt. Hierdurch kann die kinetische Energie einer aufgrund von Vibrationen hervorgerufenen Relativbewegung zwischen den Schaufeln in Reibungsenergie zwischen den jeweiligen Schaufelplattformen und dem anliegenden Dämpfungselement umgewandelt werden. Dies dämpft die Schwingungen und führt insgesamt zu einer verminderten Schwingungsbelastung der Schaufelanordnung.

Eine derartige Schaufelanordnung mit Dämpfungselementen ist beispielsweise aus der US 4,917,574 bekannt. Bei dieser Anordnung bilden die Schaufelplattformen benachbarter Schaufeln mit ihrer Unterseite Ausnehmungen, in die während der Rotation durch die Zentrifugalkraft kugelförmige Körper als Dämpfungselemente gedrückt werden.

Eine weitere Möglichkeit der Ausgestaltung der Dämpfungselemente besteht darin, diese als stabförmige Elemente mit rundem Querschnitt auszubilden, die parallel zur Rotorachse zwischen benachbarten Schaufeln angeordnet sind. Die Anordnung kann hierbei beispielsweise in einer entsprechenden seitlichen Ausnehmung des Schaufelfußes oder der Schaufelplattform einer der benachbarten Schaufeln erfolgen. Auf eine derartige Anordnung wird beispielsweise in A. J. Scalzo, Journal of Engineering for Gas Turbines and Power, Vol. 114, April 1992, auf den Seiten 289 und 290 eingegangen. Diese häufig verwendete Form der Dämpfungselemente mit kreisförmigem Querschnitt bewirkt zusätzlich eine Abdichtung des Gasstromes einer Gasturbine gegenüber dem Rotor und wird daher auch als sog. "seal-pin damper" bezeichnet. Ein Nachteil dieser Dämpfungselemente besteht jedoch darin, dass unter bestimmten Bedingungen das Dämpfungselement verklemmen kann. Dadurch werden Relativbewegungen unterbunden, wodurch große Spannungen an den Übergangsstellen vom Dämpfungselement zu den Schaufeln entstehen. Diese Spannungen führen zu einer frühzeitigen Materialermüdung und können die Ausbildung von Rissen in den Schaufeln begünstigen. Weiterhin wirken diese kreisquerschnittsförmigen Dämpfungselemente nicht bei allen auftretenden Schwingungen einer Schaufelanordnung in gleicher Weise, so dass bestimmte Schwingungszustände beinahe ungedämpft auftreten können. Insbesondere kommt es bei diesen kreisquerschnittsförmigen Dämpfungselementen vor, dass keine Relativbewegung zwischen den Kontaktflächen auftritt oder die Dämpfungselemente auf der Kontaktfläche abrollen statt eine Gleitbewegung durchzuführen.

Eine weitere Schaufelanordnung mit Dämpfungselementen ist beispielsweise in der US 5,156,528 beschrieben. Bei dieser Anordnung bilden Randbereiche sich gegenüberliegender benachbarter Schaufelplattformen eine sich in radialer Richtung verjüngende Ausnehmung bzw. Führung, in die das Dämpfungselement durch die Zentrifugalkraft gedrückt wird. Das Dämpfungselement ist hierbei mit keilförmigem Querschnitt ausgebildet, wobei der Keilwinkel dem Winkel der durch die beiden Randbereiche der Schaufelplattformen gebildeten V-förmigen Ausnehmung entspricht. Mit dieser keilförmigen Ausgestaltung der Dämpfungselemente lassen sich wiederum andere Schwingungsmoden der Schaufelanordnung effizient dämpfen als die, die mit den oben beschriebenen Dämpfungselementen wirksam beeinflusst werden. Insbesondere sind diese keilförmigen Dämpfungselemente nicht für die Dämpfung gleichphasiger Schwingungsmoden geeignet. Weiterhin besteht bei diesen Dämpfungselementen das Problem, dass sie im Einsatz unter bestimmten Bedingungen verkippen können, wodurch die Dämpfungswirkung stark reduziert wird.

Aus FR 1.263.677 ist eine Anordnung bekannt geworden, bei der zwischen jeweils zwei Schaufeln eine Vielzahl von Dämpfungselementen mit rundem Querschnitt angeordnet ist.

GB 2 112 466, US 5,700,133 und US 5,143,517 offenbaren Schaufelanordnungen, bei denen drei Dämpfungselemente zwischen zwei Schaufeln angeordnet sind.

Mit der Anzahl der jeweils verwendeten Dämpfungs-elemente steigt der Montage aufwand und das Versagensnisiko, beispielsweise durch Festsetzen oder klemmen.

SU 1127979, EP 0 918 139 und US 2,942,843 beschreiben Sclaufelanordungen, welche zwischen zwei Schaufeln zwei Dämpfungselemente aufweisen.

Die Dämpfungswirkung der in SU 1127979 dargestellten Vorrichtung beruht auf einer Spreizwirkung der Dämpfangselemente. Die Dämpfungswirkung der in EP 0 918 139 und US 2,942,842 vorgeschlagenen Anordnungen beruht aufeiner Keilwirkung der Dämpfungselemente auf benachbarte Schaufeln.

Die Aufgabe der vorliegenden Erfindung besteht darin, eine Schaufelanordnung mit Dämpfungselementen anzugeben, mit der eine gute Dämpfung einer Vielzahl von unterschiedlichen Schwingungszuständen erreicht werden kann.

### Darstellung der Erfindung

Die Aufgabe wird mit der Schaufelanordnung gemäß Anspruch 1 gelöst. Vorteilhafte Ausgestaltungen der Schaufelanordnung sind Gegenstand der Unteransprüche.

Die Schaufelanordnung mit Dämpfungselementen umfasst einen Rotor sowie am Umfang des Rotors angeordnete Schaufeln. Zwischen den Schaufeln sind Dämpfungselemente angeordnet, die bei einer Rotation des Rotors um die Rotorachse durch die in radialer Richtung wirkende Zentrifugalkraft mit den Schaufeln in Kontakt gebracht werden. Die Schaufelanordnung zeichnet sich dadurch aus, dass zumindest zwischen zwei benachbarten Schaufeln zwei Dämpfungselemente in Umfangsrichtung des Rotors hintereinander angeordnet sind. Diese Dämpfungselemente sind derart ausgestaltet und angeordnet, dass sich bei einer Rotation des Rotors die hintereinander angeordneten Dämpfungselemente über ein oder mehrere Berührungsflächen berühren und ein erstes der hintereinander angeordneten Dämpfungselemente mit einer ersten Reibungsfläche der einen und ein zweites der hintereinander angeordneten Dämpfungselemente mit einer zweiten Reibungsfläche der anderen der benachbarten Schaufeln in Kontakt treten. Das erste und das zweite Dämpfungselement unterscheiden sich hinsichtlich ihrer geometrischen Form, wobei das erste Dämpfungselement einen keilförmigen Querschnitt und das zweite Dämpfungselement einen kreis- oder ellipsenförmigen Querschnitt aufweist.

Der Massen-Schwerpunkt der Gruppe aus hintereinander angeordneten Dämpfungselementen kann so gewählt werden, dass er in Umfangsrichtung des Rotors nicht symmetrisch zwischen den zwei benachbarten Schaufeln oder Reibungsflächen liegt. Hierdurch lässt sich die Last ungleich auf die Dämpfungselemente verteilen. Die Asymmetrie kann durch die unterschiedliche geometrische Ausgestaltung oder durch unterschiedliche Massen der beiden Dämpfungselemente gezielt eingestellt werden. Durch die Vielzahl an Kombinationsmöglichkeiten lassen sich die Gruppen aus Dämpfungselementen für jeden Anwendungsfall optimal konfigurieren. Insbesondere kann durch die geeignete Wahl der Reibungs- bzw. Kontaktflächen, der Masse und der Position des Masse-Schwerpunktes sichergestellt werden, dass sich die Dämpfungselemente nicht festsetzen.

Die Dämpfungselemente sollten hierbei auch ein hohes Steifigkeits/Gewichts-Verhältnis aufweisen. Dies kann auch durch eine hohle Form dieser Elemente erreicht werden.

Die Dämpfungselemente einer Gruppe können aus unterschiedlichen Materialien bestehen. So kann beispielsweise als Basismaterial eines von zwei Dämpfungselementen Kobalt, als Basismaterial des anderen Dämpfungselementes Nickel gewählt werden. Dies ermöglicht unterschiedliche Reibungskoeffizienten an den jeweiligen Reibungsflächen mit den Schaufeln, so dass durch die Materialwahl eine weitere Anpassungsmöglichkeit zur Erzielung einer optimalen Schwingungsdämpfung zur Verfügung steht.

Die Dämpfungselemente werden hierbei, ebenso wie bei den bekannten Anordnungen des Standes der Technik, durch die Zentrifugalkraft bei der Rotation des Rotors beispielsweise gegen die Unterseite der Schaufelplattformen gedrückt. Die Schaufelplattformen sollten an ihren Unterseiten hierfür in Anpassung an die Form der Dämpfungselemente geeignet ausgeformt sein bzw. Führungsnuten bilden. Es versteht sich jedoch von selbst, dass neben den Schaufelplattformen auch andere Bereiche des Schaufelfußes durch geeignete Ausformung zur Aufnahme der Dämpfungselemente ausgebildet sein können. Im Ruhezustand des Rotors können die Dämpfungselemente auch durch geeignete Rückhaltesysteme gehalten werden.

Bei der vorliegenden Schaufelanordnung wird eine Kombination aus einem stabförmigen Dämpfungselement mit kreisförmigem Querschnitt und einem keilförmigen Dämpfungselement, d. h. einem stabförmigen Dämpfungselement mit keilförmigem Querschnitt, eingesetzt. Durch diese Kombination von zwei unterschiedlich wirkenden Dämpfungselementen lassen sich eine Vielzahl unterschiedlicher Schwingungszustände effektiv dämpfen. Während mit dem stabförmigen Dämpfungselement mit kreisförmigem Querschnitt in erster Linie gleichphasige Schwingungen wirkungsvoll gedämpft werden, wirkt das keilförmige Dämpfungselement vor allem auf Schwingungen, die nicht gleichphasig auftreten.

Durch die zusätzlich zwischen den Dämpfungselementen entstandene Berührungsfläche zur Aufnahme von Schwingungsenergie lässt sich weiterhin das bei ausschließlichem Einsatz eines stabförmigen Dämpfungselementes mit kreisrundem Querschnitt auftretende Problem des Festsetzens vermeiden. Dies erhöht die Lebensdauer der Schaufelanordnung.

Die erfindungsgemäße Gruppe hintereinander angeordneter Dämpfungselemente kann nur zwischen einzelnen oder auch zwischen allen benachbarten Schaufeln der Beschaufelung eingesetzt werden. In letzter Zeit hat sich zudem herausgestellt, dass durch eine Fehlabstimmung (mistuning) der Dämpfer das Flattern reduziert oder vermieden werden kann. Die Möglichkeit einer asymmetrischen Dämpferkonfiguration der vorliegenden Erfindung bietet hierbei deutliche Vorteile. So können beispielsweise die hintereinander angeordneten Dämpfungselemente einer Gruppe aus unterschiedlichen Materialien bestehen und/oder unterschiedliche geometrische Formen aufweisen, wobei sich dieses Material- bzw. Formen-Muster in einer vertauschten Weise über die gesamte Beschaufelung wiederholt. Ebenso lässt sich beispielsweise die relative Position eines Dämpfungselementes mit keilförmigem Querschnitt zu einem Dämpfungselementes mit kreisförmigem Querschnitt von Schaufel zu Schaufel vertauschen, um die gewünschte Fehlabstimmung zu erreichen.

Weiterhin lassen sich zwischen jeweils benachbarten Schaufeln zwei oder mehr Gruppen der hintereinander angeordneten Dämpfungselemente in identischer oder unterschiedlicher Ausgestaltung über die axiale Erstrekkung der Schaufeln anordnen. Hierdurch hat man die Möglichkeit, verschiedenste Schwingungsformen effektiv zu dämpfen. Die Dämpferkonfigurationen der einzelnen Gruppen werden jeweils in der Form und/oder dem Massenverhältnis und/oder den geometrischen Abmessungen entsprechend der zu dämpfenden Schwingungsform optimiert.

Die erfindungsgemäße Schaufelanordnung wird nachfolgend anhand von Ausführungsbeispielen in Verbindung mit den Zeichnungen ohne Beschränkung des allgemeinen Erfindungsgedankens nochmals beispielhaft erläutert. Hierbei zeigen:
- Fig. 1: ein erstes Beispiel für eine Ausgestaltung und Anordnung der Dämpfungselemente bei der erfindungsgemäßen Schaufelanordnung;
- Fig. 2: ein zweites Beispiel für eine Ausgestaltung und Anordnung der Dämpfungselemente bei der erfindungsgemäßen Schaufelanordnung;
- Fig. 3: ein drittes Beispiel für eine Ausgestaltung und Anordnung der Dämpfungselemente bei der erfindungsgemäßen Schaufelanordnung; und
- Fig. 4: ein Beispiel für die Anordnung von zwei Gruppen von Dämpfungselementen über die axiale Erstreckung der Schaufeln.

### Wege zur Ausführung der Erfindung

Figur 1 zeigt ein erstes Ausführungsbeispiel für eine Ausgestaltung der Dämpfungselemente bei der erfindungsgemäßen Schaufelanordnung. Die Figur zeigt einen Ausschnitt aus der Schaufelanordnung in einer Schnittebene senkrecht zur Rotorachse. Hierbei sind die Schaufelplattformen 1 benachbarter Schaufeln zu erkennen, die - nicht dargestellt - am Rotorblatt eingehängt sind und einen kleinen Abstand zueinander aufweisen. Die Unterseiten der beiden Schaufelplattformen 1 bilden Reibungsflächen 4, 5, gegen die die beiden Dämpfungselemente 2, 3 bei einer Rotation des Rotors durch die Zentrifugalkraft gedrückt werden. Die Reibungsflächen 4, 5 sind in diesem Beispiel unter einem Winkel von ca. 45° zu der Ebene, die durch die radiale Richtung und die Rotorachse aufgespannt wird, geneigt. In diesem Beispiel wird ein Dämpfungselement 2 mit keilförmigem Querschnitt - im Folgenden als keilförmiges Dämpfungselement bezeichnet - zusammen mit einem Dämpfungselement 3 mit kreisförmigem Querschnitt - im Folgenden als kreisförmiges Dämpfungselement bezeichnet - eingesetzt. Beide Dämpfungselemente sind in axialer Richtung stabförmig ausgebildet, wie dies aus dem Stand der Technik bekannt ist.

Bei einer Schwingung des Gesamtsystems erfolgt eine Relativbewegung zwischen den beiden benachbarten Schaufelplattformen 1, die wiederum zu einer Relativbewegung zwischen dem keilförmigen Dämpfungselement 2 und der Reibungsfläche 4, zwischen dem kreisförmigen Dämpfungselement 3 und der Reibungsfläche 5 und zu einer Relativbewegung zwischen den beiden Dämpfungselementen an der Berührungsfläche 6 führt. An allen drei Berührungs- bzw. Kontaktstellen kann somit Schwingungsenergie in Reibungsenergie umgewandelt werden, so dass eine effektive Schwingungsdämpfung erreicht wird.

Eine derartige Ausgestaltung und Anordnung ermöglicht eine Relativbewegung der Dämpfungselemente zueinander und zu den Schaufelplattformen in radialer Richtung zur optimalen Dämpfung der gleichphasigen Biegeschwingungen. Gleichzeitig wird das bei Dämpfungselementen mit kreisförmigem Querschnitt auftretende Problem des Festsetzens vermieden, ohne dafür einen bestimmten Neigungswinkel der Reibungsfläche 5 an der Schaufelplattform einhalten zu müssen.

Figur 2 zeigt ein weiteres Beispiel für die Ausgestaltung und Anordnung der Dämpfungselemente bei der vorliegenden Schaufelanordnung. Bei dieser Ausführungsform, die ansonsten der Ausführungsform der Figur 1 entspricht, ist die Oberfläche des keilförmigen Dämpfungselementes 2, die mit der Reibungsfläche 4 der Schaufelplattform in Kontakt tritt, mit Erhebungen bzw. erhabenen Bereichen 7 versehen. Diese erhabenen Bereiche dienen der Vermeidung einer Verkippung des keilförmigen Dämpfungselementes gegenüber der Reibungsfläche 4, wie sie unter bestimmten Schwingungsbedingungen auftreten könnte. Durch diese Ausgestaltung werden daher mögliche Verkippungen des Dämpfungselementes vermieden, die zu einer Verschlechterung des Dämpfungsverhaltens führen.

Die Neigung der Reibungsfläche 4 auf der Seite des keilförmigen Dämpfungselementes 2 zu einer senkrecht zur radialen Richtung verlaufenden Ebene kann bei dieser wie auch bei den weiteren Ausführungsbeispielen zwischen 45° und 80° liegen und wird derart gewählt, dass ein Festsetzen des Dämpfungselementes 2 verhindert wird. Der Winkel α zwischen der Berührungsfläche 6 von keilförmigem 2 und kreisförmigem Dämpfungselement 3 und der senkrecht zur radialen Richtung verlaufenden Ebene kann beliebig gewählt werden, um die erforderliche Stabilität zu erreichen und das Festsetzen des Dämpfungselementes 3 zu verhindern. Dieser Winkel α kann insbesondere auch deutlich kleiner als 90° gewählt werden. Der Winkel θ zwischen der Reibungsfläche 5 und der senkrecht zur radialen Richtung verlaufenden Ebene ergibt sich bei α = 90° aus der Bedingung µ ≤ cosθ /(1 + sinθ), um das Festsetzen des Dämpfungselementes 3 zu vermeiden, wobei µ der Reibungskoeffizient an der Berührungsfläche 6 ist. Bei einem Winkel α < 90° kann eine derartige Bedingung für α und θ abgeleitet werden.

Ein weiteres Beispiel für eine Ausgestaltung der Dämpfungselemente der vorliegenden Schaufelanordnung ist in Figur 3 dargestellt. Bei dieser Anordnung ist das erste Dämpfungselement 2 - wiederum keilförmig - derart ausgestaltet, dass es bei einer Rotation des Rotors mit beiden Reibungsflächen 4, 5 der beiden benachbarten Schaufelplattformen 1 in Kontakt tritt. Auch hierbei wird wiederum ein weiteres Dämpfungselement mit kreisförmigem Querschnitt 3 eingesetzt, das ebenfalls mit der Reibungsfläche 5 der einen Schaufelplattform 1 reibschlüssig in Kontakt tritt. Der Durchmesser des kreisförmigen Dämpfungselementes 4 muss hierbei selbstverständlich bei sonst gleichen geometrischen Bedingungen geringer ausfallen, als bei den Ausführungsformen der Figuren 1 und 2.

Das keilförmige Dämpfungselement 2 ist wiederum mit erhabenen Bereichen 7 versehen, um die bereits dargelegte Kippinstabilität zu vermeiden.

Im Gegensatz zu den Ausführungsformen der Figuren 1 und 2 tritt bei der Ausführungsform der Figur 3 ein zusätzlicher Reibungskontakt zwischen dem ersten Dämpfungselement 2 und der Reibungsfläche 5 auf. Es stehen daher eine zusätzliche Kontaktstelle zur Aufnahme von Schwingungsenergie zur Verfügung. Auch in diesem Beispiel bewirkt das kreisförmige Dämpfungselement 3 eine effiziente Dämpfung von radialen Relativbewegungen während das keilförmige Dämpfungselement die Dämpfung der anderen Schwingungsmoden übernimmt.

Figur 4 zeigt schließlich schematisch ein Beispiel für die Anordnung von zwei Gruppen von Dämpfungselementen über die axiale Erstreckung der Schaufeln. In der Figur sind das Schaufelblatt 8, die Schaufelplattform 1 sowie der Schaufelfuß 9 zu erkennen. Über die axiale Erstreckung der Schaufel (axiale Richtung 12) sind hier die Positionen zwei Gruppen 10, 11 von hintereinander angeordneten Dämpfungselementen angedeutet, die gemäß den Patentansprüchen, beispielsweise wie in den vorangegangen Beispielen, ausgestaltet sind. Die erste Gruppe 10 befindet sich in diesem Beispiel an der Vorderkante 14 der Schaufel, die zweite Gruppe 11 an der Hinterkante 15. Die Strömungsrichtung 13 ist durch einen Pfeil angedeutet. Durch eine asymmetrische Anordnung oder Ausgestaltung der Gruppen in der axialen Richtung können unterschiedliche Schwingungsmoden effektiv gedämpft werden.

Die Ausgestaltungen der vorliegenden Schaufelanordnung sind für die Dämpfung einer Vielzahl möglicher resonanter und nichtresonanter Schwingungsanregungen geeignet, wie beispielsweise Flattern, Rütteln oder stochastische Anregung. Die Möglichkeit der voneinander abweichenden geometrischen Gestaltung der beiden Dämpfungselemente ermöglicht eine optimale Anpassung an die jeweiligen Gegebenheiten. Auch bei bezüglich der Rotorachse geneigten Plattformen können die Dämpfungselemente in einer entsprechend geneigten Position bzw. Orientierung eingesetzt werden.

Die Dämpfungselemente sind sowohl beim Einsatz in Niederdruck- wie auch in Hochdruckturbinen und für Kompressorschaufeln geeignet. Sie können als einfache Dämpfungselemente oder zur zusätzlichen Abdichtung als Dämpfungs- und Dichtungselemente eingesetzt werden.

### Bezugszeichenliste

- 1: Schaufelplattform
- 2: erstes Dämpfungselement
- 3: zweites Dämpfungselement
- 4: erste Reibungsfläche
- 5: zweite Reibungsfläche
- 6: Berührungsebene
- 7: Erhebungen
- 8: Schaufelblatt
- 9: Schaufelfuß
- 10: erste Gruppe
- 11: zweite Gruppe
- 12: axiale Richtung
- 13: Strömungsrichtung
- 14: Vorderkante
- 15: Hinterkante

## Patentansprüche

1. Schaufelanordnung mit Dämpfungselementen, die einen Rotor sowie am Umfang des Rotors angeordnete Schaufeln umfasst, wobei zwischen den Schaufeln Dämpfungselemente (2, 3) angeordnet sind, die bei einer Rotation des Rotors um eine Rotorachse durch eine in radialer Richtung wirkende Zentrifugalkraft mit den Schaufeln in Kontakt stehen, wobei zumindest zwischen zwei benachbarten Schaufeln eine Gruppe von genau zwei in Umfangsrichtung des Rotors hintereinander angeordneten Dämpfungselementen (2, 3) angeordnet ist, so dass sich bei einer Rotation des Rotors die in Umfangsrichtung des Rotors hintereinander angeordneten Dämpfungselemente (2, 3) über ein oder mehrere Berührungsflächen (6) berühren und das erste (2) der in Umfangsrichtung des Rotors hintereinander angeordneten Dämpfungselemente mit einer ersten Reibungsfläche (4) der einen und das zweite (3) der in Umfangsrichtung des Rotors hintereinander angeordneten Dämpfungselemente mit einer zweiten Reibungsfläche (5) der anderen der benachbarten Schaufeln in Kontakt treten, und wobei sich das erste Dämpfungselement (2) und das zweite Dämpfungselement (3) in ihrer geometrischen Form unterscheiden,
**dadurch gekennzeichnet,**
**dass** das erste Dämpfungselement (2) einen keilförmigen Querschnitt und das zweite Dämpfungselement (3) einen kreis- oder ellipsenförmigen Querschnitt aufweist.

2. Schaufelanordnung nach Anspruch 1,
**dadurch gekennzeichnet,**
**dass** der Keilwinkel des keilförmigen Querschnitts des ersten Dämpfungselementes (2) dem Winkel zwischen der ersten Reibungsfläche (4) und der von der radialen Richtung und der Rotorachse aufgespannten Ebene entspricht.

3. Schaufelanordnung nach Anspruch 1,
**dadurch gekennzeichnet,**
**dass** das erste Dämpfungselement (2) derart ausgestaltet und angeordnet ist, dass es bei einer Rotation des Rotors auch mit der zweiten Reibungsfläche (5) in Kontakt tritt.

4. Schaufelanordnung nach Anspruch 3,
**dadurch gekennzeichnet,**
**dass** der Keilwinkel des keilförmigen Querschnitts des ersten Dämpfungselementes (2) dem Winkel zwischen der ersten Reibungsfläche (4) und der zweiten Reibungsfläche (5) entspricht.

5. Schaufelanordnung nach einem der Ansprüche 1, 2 und 4,
**dadurch gekennzeichnet,**
**dass** Oberflächen des ersten Dämpfungselementes (2), die mit der oder den Reibungsflächen (4, 5) in Kontakt treten, Erhebungen (7) aufweisen.

6. Schaufelanordnung nach einem der Ansprüche 1 bis 5,
**dadurch gekennzeichnet,**
**dass** die erste (4) und die zweite Reibungsfläche jeweils (5) durch eine Unterseite einer Schaufelplattform (1) der jeweiligen Schaufel gebildet wird, wobei die Reibungsflächen (4, 5) derart zu der von der radialen Richtung und der Rotorachse aufgespannten Ebene geneigt sind, dass sie zusammen eine V-förmige Führung bilden, in die die Dämpfungselemente (2, 3) durch die Zentrifugalkraft gedrückt werden.

7. Schaufelanordnung nach einem der Ansprüche 1 bis 6,
**dadurch gekennzeichnet,**
**dass** der Massen-Schwerpunkt der Gruppe aus in Umfangsrichtung des Rotors hintereinander angeordneten Dämpfungselementen (2, 3) in Umfangsrichtung des Rotors nicht symmetrisch zwischen den zwei benachbarten Schaufeln oder Reibungsflächen (4, 5) liegt.

8. Schaufelanordnung nach einem der Ansprüche 1 bis 7,
**dadurch gekennzeichnet,**
**dass** zwei oder mehr Gruppen der in Umfangsrichtung des Rotors hintereinander angeordneten Dämpfungselemente (2, 3) in identischer oder unterschiedlicher Ausgestaltung über die axiale Erstreckung der Schaufeln angeordnet sind.

9. Schaufelanordnung nach einem der Ansprüche 1 bis 8,
**dadurch gekennzeichnet,**
**dass** ein oder mehrere Gruppen der in Umfangsrichtung des Rotors hintereinander angeordneten Dämpfungselemente (2, 3) zwischen weiteren benachbarten Schaufeln angeordnet sind.

10. Schaufelanordnung nach Anspruch 9,
**dadurch gekennzeichnet,**
**dass** sich einige der Gruppen in Umfangsrichtung des Rotors hintereinander angeordneter Dämpfungselemente (2, 3) zwischen unterschiedlichen benachbarten Schaufeln in ihrer Ausgestaltung unterscheiden.

## Revendications

1. Aubage avec des éléments amortisseurs, qui comprend un rotor et des aubes disposées sur la périphérie du rotor, des éléments amortisseurs (2, 3) étant disposés entre les aubes, lesquels sont en contact avec les aubes lors d'une rotation du rotor autour d'un axe de rotor sous l'effet d'une force centrifuge agissant dans la direction radiale, au moins entre deux aubes voisines étant disposé un groupe de précisément deux éléments amortisseurs (2, 3) disposés l'un derrière l'autre dans la direction périphérique du rotor, de sorte que dans le cas d'une rotation du rotor, les éléments amortisseurs (2, 3) disposés l'un derrière l'autre dans la direction périphérie du rotor soient en contact par le biais d'une ou de plusieurs surfaces de contact (6) et que le premier (2) des éléments amortisseurs disposés l'un derrière l'autre dans la direction périphérie du rotor vienne en contact avec une première surface de frottement (4) d'une aube voisine et que le deuxième (3) des éléments amortisseurs disposés l'un derrière l'autre dans la direction périphérie du rotor vienne en contact avec une deuxième surface de frottement (5) de l'autre des aubes voisines, le premier élément amortisseur (2) et le deuxième élément amortisseur (3) se distinguant par leur forme géométrique,
**caractérisé en ce que**
le premier élément amortisseur (2) présente une section transversale en forme de cale et le deuxième élément amortisseur (3) présente une section transversale en forme d'ellipse.

2. Aubage selon la revendication 1,
**caractérisé en ce que**
l'angle de cale de la section transversale en forme de cale du premier élément amortisseur (2) correspond à l'angle entre la première surface de frottement (4) et le plan formé par la direction radiale et l'axe du rotor.

3. Aubage selon la revendication 1,
**caractérisé en ce que**
le premier élément amortisseur (2) est réalisé et disposé de telle sorte qu'il vienne en contact également avec la deuxième surface de frottement (5) dans le cas d'une rotation du rotor.

4. Aubage selon la revendication 3,
**caractérisé en ce que**
l'angle de cale de la section transversale en forme de cale du premier élément amortisseur (2) correspond à l'angle entre la première surface de frottement (4) et la deuxième surface de frottement (5).

5. Aubage selon l'une quelconque des revendications 1, 2 et 4,
**caractérisé en ce que**
les surfaces du premier élément amortisseur (2) qui viennent en contact avec la ou les surfaces de frottement (4, 5), présentent des rehaussements (7).

6. Aubage selon l'une quelconque des revendications 1 à 5,
**caractérisé en ce que**
la première (4) et la deuxième surface de frottement (5) sont respectivement formées par un côté inférieur d'une plate-forme d'aube (1) de l'aube respective, les surfaces de frottement (4, 5) étant inclinées vers le plan formé par la direction radiale et l'axe du rotor de telle sorte qu'elles forment entre elles une coulisse en forme de V dans laquelle sont pressés les éléments amortisseurs (2, 3) sous l'effet de la force centrifuge.

7. Aubage selon l'une quelconque des revendications 1 à 6,
**caractérisé en ce que**
le centre de masse du groupe constitué d'éléments amortisseurs (2, 3) disposés l'un derrière l'autre dans la direction périphérique du rotor n'est pas situé symétriquement entre les deux aubes voisines ou les surfaces de frottement (4, 5), dans la direction périphérique du rotor.

8. Aubage selon l'une quelconque des revendications 1 à 7,
**caractérisé en ce que**
deux groupes des éléments amortisseurs (2, 3) disposés l'un derrière l'autre dans la direction périphérique du rotor, ou plus de deux groupes, sont disposés suivant une configuration identique ou différente sur toute l'étendue axiale des aubes.

9. Aubage selon l'une quelconque des revendications 1 à 8,
**caractérisé en ce qu'**un ou plusieurs groupes des éléments amortisseurs (2, 3) disposés l'un derrière l'autre dans la direction périphérique du rotor sont disposés entre d'autres aubes voisines.

10. Aubage selon la revendication 9,
**caractérisé en ce que**
quelques-uns des groupes d'éléments amortisseurs (2, 3) disposés l'un derrière l'autre dans la direction périphérique du rotor entre des aubes voisines différentes ont une configuration différente.

## Claims

1. Blade arrangement with damping elements which comprises a rotor and blades arranged on the circumference of the rotor, damping elements (2, 3) being arranged between the blades and being in contact with the blades due to a centrifugal force, acting in the radial direction, during rotation of the rotor about a rotor axis, a group of exactly two damping elements (2, 3) arranged one behind the other in the circumferential direction of the rotor being arranged at least between two adjacent blades, so that, during rotation of the rotor, the damping elements (2, 3) arranged one behind the other in the circumferential direction of the rotor come into contact with one another via one or more contact surfaces (6), and the first damping element (2) of the damping elements arranged one behind the other in the circumferential direction of the rotor comes into contact with a first friction surface (4) of one of the adjacent blades and the second damping element (3) of the damping elements arranged one behind the other in the circumferential direction of the rotor comes into contact with a second friction surface (5) of the other adjacent blade, and the first damping element (2) and the second damping element (3) differing from one another in their geometrical form, **characterized in that** the first damping element (2) has a wedge-shaped cross section and the second damping element (3) has a circular or elliptical cross section.

2. Blade arrangement according to Claim 1, **characterized in that** the wedge angle of the wedge-shaped cross section of the first damping element (2) corresponds to the angle between the first friction surface (4) and the plane spread out by the radial direction and the rotor axis.

3. Blade arrangement according to Claim 1, **characterized in that** the first damping element (2) is configured and arranged in such a way that it also comes into contact with the second friction surface (5) during rotation of the rotor.

4. Blade arrangement according to Claim 3, **characterized in that** the wedge angle of the wedge-shaped cross section of the first damping element (2) corresponds to the angle between the first friction surface (4) and the second friction surface (5).

5. Blade arrangement according to one of Claims 1, 2 and 4, **characterized in that** surfaces of the first damping element (2) which come into contact with the friction surface or friction surfaces (4, 5) have prominences (7).

6. Blade arrangement according to one of Claims 1 to 5, **characterized in that** the first friction surface (4) and the second friction surface (5) are in each case formed by an underside of a blade platform (1) of the respective blade, the friction surfaces (4, 5) being inclined relative to the plane spread out by the radial direction and the rotor axis in such a way that they jointly form a V-shaped guide into which the damping elements (2, 3) are pressed by centrifugal force.

7. Blade arrangement according to one of Claims 1 to 6, **characterized in that** the mass centre of the group of damping elements (2, 3) arranged one behind the other in the circumferential direction of the rotor does not lie symmetrically between the two adjacent blades or friction surfaces (4, 5) in the circumferential direction of the rotor.

8. Blade arrangement according to one of Claims 1 to 7, **characterized in that** two or more groups of the damping elements (2, 3) arranged one behind the other in the circumferential direction of the rotor are arranged in an identical or different configuration over the axial extent of the blades.

9. Blade arrangement according to one of Claims 1 to 8, **characterized in that** one or more groups of the damping elements (2, 3) arranged one behind the other in the circumferential direction of the rotor are arranged between further adjacent blades.

10. Blade arrangement according to Claim 9, **characterized in that** some of the groups of damping elements (2, 3) arranged one behind the other in the circumferential direction of the rotor differ in their configuration between different adjacent blades.
